# EUROPÄISCHE PATENTANMELDUNG

(11) **EP 0 405 108 A1**
(43) Veröffentlichungstag der Anmeldung: **02.01.1991**
(21) Anmeldenummer: 90109088.6
(22) Anmeldetag: 15.05.1990
(51) Int. Cl.: E04F 19/02, E04F 15/14

(54) **L-förmige Abschlussschiene**

(30) Priorität: 30.06.1989 DE 8907979 U
(71) Anmelder: Wedi, Stephan, D-48282 Emsdetten (DE)
(72) Erfinder: Wedi, Stephan, D-48282 Emsdetten (DE)
(74) Vertreter: Hoffmeister, Helmut, Dr. Dipl.-Phys.

(57) **Zusammenfassung**

Die Erfindung betrifft eine L-förmige Abschlußschiene zur Begrenzung eines Kantenabschlusses von Boden- und Wandbelägen aus Keramikplatten, wobei die L-Schenkel der Abschlußschiene mit dem für die Verlegung der Keramikplatte verwendeten Fugenmörtel, Kleber oder dergl. verbindbar sind. Dabei sind der kurze Schenkel (2) an seiner Innenseite und der lange Schenkel (3) an seiner Außenseite mit haftungserhöhenden Strukturen (4; 4′) versehen, die in Achsrichtung der Schiene verlaufende Stege (9) sind.

## Beschreibung

Die Erfindung betrifft eine L-förmige Abschlußschiene zur Begrenzung eines Kantenabschlusses von Boden- und Wandbelägen aus Keramikplatten, wobei die L-Schenkel der Abschlußschiene mit dem für die Verlegung der Keramikplatte verwendeten Fugenmörtel, Kleber oder dergl. verbindbar sind.

Eine Abschlußschiene der beschriebenen Art ist aus DE-OS 25 53 185 bekannt.

Diese Abschlußschiene kann vor Verlegen von Fußboden- oder Wandbelägen auf dem Estrichboden oder der Rohbauwand befestigt werden und soll vor allem für Beläge, die rohe Schnittkanten aufweisen, einen sauberen Abschluß ermöglichen. L-förmige Schienen dieser Art werden im Abschlußbereich mit ihrem einen Schenkel auf dem Fußboden, beispielsweise einem Estrich- oder Spanplattenboden befestigt, vorzugsweise durch Abkleben. Bei Verwendung dieser Art von Schienen kommt es immer wieder zu Abrissen der Mörtel- oder Kleberschicht an der Schiene.

Aufgabe einer erfindungsgemäßen Abschlußschiene ist, Abrisse dieser Art zu verhindern.

Diese Aufgabe wird bei einer erfindungsgemäßen Abschlußschiene dadurch gelöst, daß der kurze Schenkel der Abschlußschiene an seiner Innenseite und der lange Schenkel an seiner Außenseiten mit haftungserhöhenden Strukturen versehen sind. Diese haftungserhöhenden Strukturen bestehen vorzugsweise aus Stegen, die in Achsrichtung der Schiene verlaufen.

Die haftungserhöhenden Strukturen, die auch Rillungen sein können, haben eine bevorzugte Steghöhe zwischen 0,05 und 1 mm. Mit ihrer Hilfe wird es ermöglicht, daß die Abschlußschiene mit den Abschnittkanten der Boden- oder Wandbeläge durch eine Fugenmörtel- oder Kleberschicht haftungssicher miteinander verbunden werden und es in diesem Bereich nicht mehr zu Abrissen kommt.

Die Abschlußschiene kann aus Metall, z.B. Messing, oder aber aus einem geeigneten Kunststoff bestehen. Um eine ausreichende Verbiegungssteifigkeit des kurzen Schenkels der Abschlußschiene zu erreichen, kann dieser kurze Schenkel mit einer größeren Materialdicke hergestellt werden, als diese für den langen Schenkel erforderlich ist. Der lange Schenkel ist mit größeren Durchbrechungen versehen, durch die der Kleber oder Mörtel den Boden oder die Wand direkt mit dem Belag verbindet.

Ein Ausführungsbeispiel einer erfindungsgemäßen Abschlußschiene ist in den Zeichnungen dargestellt und wird im folgenden näher erläutert.

Es zeigen:
Figur 1 in perspektivischer Sicht einen Schnitt durch eine erfindungsgemäße Abschlußschiene bei einer Verwendung als Eckverbindung.
Figur 2 in perspektivischer Sicht einen Schnitt durch eine als Abschlußkante für Fußbodenbeläge verwendeten Abschlußschiene.

Wie in Figur 1 dargestellt, ist die Abschlußkante in ihren den Abschnittkanten 10, 10′ zugewandten Seiten ihrer Schenkel mit haftungserhöhenden Strukturen 4, 4′versehen. Diese haftungserhöhenden Strukturen sind vorzugsweise als parallel zur Schienenachse 11 verlaufende Stege 9 ausgebildet und weisen eine Höhe von 0,05 bis 1 mm auf. Die Abschnittkanten 10, 10′ der Fliesen 7, 8 werden unter Verwendung von Mörtel oder Kleber 6 mit der Abschlußschiene verbunden, wobei die Rillen zwischen den Stegen dem Mörtel oder Kleber eine ausgezeichnete Haftungsmöglichkeit verleihen. Durchbrechungen 5, 5′ an dem langen Schenkel der Abschlußschiene ermöglichen ein Durchdringen des Klebers durch die Abschlußschiene und eine Verbindung der Mörtel- oder Kleberschicht, in die Fliesen 7 und 8 eingebettet sind, mit dem Boden oder der Wand.

In Figur 2 ist die Verwendung einer erfindungsgemäßen Abschlußschiene als Abschlußkante eines Fußbodenbelages dargestellt. Die Abschnittkante 10 des Fußbelages 12 greift hier in den kurzen Schenkel 2 der Abschlußschiene 1 ein und die Mörtel- oder Kleberschicht kann aufgrund der haftungserhöhenden Struktur 4′ an der der Abschnittkante 10 zugewandten Seite des kurzen Schenkels eine gute Verbindung zwischen Abschlußschiene und Abschnittkante herbeiführen. Die haftungserhöhende Struktur 4 auf der Außenseite des langen Schenkels 3 sowie die Durchbrechungen 5 ermöglichen eine sehr gute Verbindung von Fußbodenabschlußschiene und Fußbodenbelag.

## Patentansprüche

1. L-förmige Abschlußschiene zur Begrenzung eines Kantenabschlusses von Boden- und Wandbelägen aus Keramikplatten, wobei die L-Schenkel der Abschlußschiene mit dem für die Verlegung der Keramikplatte verwendeten Fugenmörtel, Kleber oder dergl. verbindbar sind,
dadurch gekennzeichnet, daß der kurze Schenkel (2) an seiner Innenseite und der lange Schenkel (3) an seiner Außenseite mit haftungserhöhenden Strukturen (4, 4′) versehen sind.

2. L-förmige Abschlußschiene nach Anspruch 1, dadurch gekennzeichnet, daß die haftungserhöhenden Strukturen (4, 4′) in Achsrichtung der Schiene verlaufende Stege (9) sind.

3. L-förmige Abschlußschiene nach Anspruch 2, dadurch gekennzeichnet, daß die Höhe der Stege der haftungserhöhenden Strukturen zwischen 0,05 und 1 mm beträgt.

4. L-förmige Abschlußschiene nach den Ansprüchen 1-3, dadurch gekennzeichnet, daß die Abschlußschiene aus Kunststoff oder Metall besteht.

5. L-förmige Abschlußschiene nach den Ansprüchen 1-4, dadurch gekennzeichnet, daß der lange Schenkel (3) der Abschlußschiene mit Durchbrechungen (5) versehen ist.
